# EUROPÄISCHE PATENTSCHRIFT

(11) **EP 1 273 529 B1**
(45) Veröffentlichungstag und Bekanntmachung des Hinweises auf die Patenterteilung: **17.12.2003**
(21) Anmeldenummer: 01116492.8
(22) Anmeldetag: 06.07.2001
(51) Int. Cl.: B65D 81/00

(54) **Aufgussbeutel**
Infusion bag
Sachet d'infusion

(43) Veröffentlichungstag der Anmeldung: 08.01.2003
(73) Patentinhaber: Klar, Paul Gerhard, Dr.-Ing., 88142 Wasserburg (DE)
(72) Erfinder: Klar, Paul Gerhard, Dr.-Ing., 88142 Wasserburg (DE)
(74) Vertreter: Engelhardt, Guido

(56) Entgegenhaltungen:
- EP-A- 0 850 847
- WO-A-01/34486
- DE-U- 29 905 470

## Beschreibung

Die Erfindung bezieht sich auf einen Aufgußbeutel mit einem durch eine in dessen Kopfteil vorgesehenen Ausnehmung geführten Zugfaden, der den Aufgußbeutel in Längsrichtung umgibt und mittels dem dieser auspressbar ist, wobei der Zugfaden doppelt durch die Ausnehmung des Kopfteiles hindurch gesteckt und auf einer Seite des Aufgußbeutels zu einer Schlinge geformt ist, und wobei das eine von der Schlinge abführende Teilstück des Zugfadens den Aufgußbeutel umschlingt.

Dokument WO 0134486 zeigt einen derartigen Aufgußbeutel bzw. gemäß dem Oberbegriff des Anspruchs 1.

Durch die nachveröffentlichte DE 100 01 003 A1 ist des weiterein ein Aufgußbeutel dieser Art bekannt. Bei dieser Ausgestaltung ist im Kopfteil des Aufgußbeutels nur eine mittig angeordnete Schlinge vorgesehen, durch die der Zugfaden einfach oder gegebenenfalls auch doppelt hindurchgeführt und um den Beutel geschlungen ist. Zwar kann durch Auseinanderziehen der von dem Aufgußbeutel abführenden Zugglieder des Zugfadens der Aufgußbeutel ausgewrungen werden, dieser ist aber in nur zwei rechteckige oder bei einer doppelten Umschlingung in drei dreieckförmige Kammern unterteilt, so daß das Auspressen des Aufgußbeutels mitunter nicht optimal zu bewerkstelligen ist. Vor allem aber ist bei beiden Ausgestaltungen von Nachteil, daß im Bereich der zur Schlingenbildung vorgesehenen Ausnehmung hohe Zugkräfte auf das Kopfteil ausgeübt werden, so daß dieses ausreißen kann und der Inhalt des Aufgußbeutels in das zubereitete Getränk gelangt, das in derartigen Fällen zusätzlich zu behandeln ist.

Aufgabe der Erfindung ist es daher, einen Aufgußbeutel in der vorgenannten Gattung derart weiterzubilden, daß an diesem der Zugfaden nicht nur ohne metallische Klammern zu befestigen ist und ein nahezu vollständiges Ausdrücken des Aufgußbeutels mittels des Zugfadens ermöglicht wird, sondern es soll auch erreicht werden, daß der Aufgußbeutel in mehrere gleichmäßig zu bemessende Aufnahmekammern zu unterteilen ist. Vor allem aber soll gewährleitstet sein, daß ein Ausreißen im Bereich des Kopfteils des Aufgußbeutels auch bei hoher Krafteinwirkung über die Zugglieder nahezu ausgeschlossen ist. Die Handhabung beim Aufbrühen eines Aufgußbeutels soll somit weiter vereinfacht werden, auch sollen, wie bei der bereits bekannten Ausgestaltung, keine Beeinträchtigungen des aufgebrühten Tees durch Fremdkörper in Kauf zu nehmen sein.

Gemäß der Erfindung wird dies bei einem Aufgußbeutel der vorgenannten Art dadurch erreicht, daß das den Aufgußbeutel umschlingende Teilstück des Zugfadens durch die Schlinge zurückgeführt ist und das weitere, von der Schlinge abführende Teilstück und das durch diese hindurchgeführte Teilstück des Zugfadens jeweils Zugglieder zum Auspressen des Aufgußbeutels bilden und wobei in das Kopfteil des Aufgußbeutels zwei mit seitlichem Abstand zueinander vorzugsweise auf gleicher Höhe angeordnete Ausnehmungen eingearbeitet sind, daß der Zugfaden doppelt durch jede der Ausnehmungen hindurch gesteckt ist und zwei Schlingen gebildet sind, die über ein an dem Kopfteil des Aufgußbeutels anliegendes Zwischenstück miteinander verbunden sind, und daß die an dem Aufgußbeutel anliegenden Teilstücke des Zugfadens durch die Schlingen zurückgeführt sind und die Zugglieder bilden.

Zweckmäßig ist es hier, den seitlichen Abstand der beiden Ausnehmungen von den Längskanten des Aufgußbeutels derart zu wählen, daß bei parallel zu den Längskanten des Aufgußbeutels verlaufenden Teilstücken des Zugfadens der Aufgußbeutel beim Zusammenpressen in drei etwa gleich breit bemessene Abschnitte unterteilt ist.

Nach andersartigen Anordnungen des Zugfadens kann dieser derart durch die beiden Schlingen und im Bereich des Bodens des Aufgußbeutels geführt sein, daß die Teilstücke des Zugfadens auf einer Seite des Aufgußbeutels kreuzweise und auf der anderen Seite parallel zu dessen Längskanten verlaufen, oder daß die Teilstücke der Zugfaden auf beiden Seiten des Aufgußbeutels kreuzweise angeordnet sind. Es ist aber auch möglich, den Zugfaden derart durch die beiden Schlingen und im Bereich des Bodens des Aufgußbeutels zu führen, daß die Teilstücke der Zugfaden auf beiden Seiten des Aufgußbeutels in Form eines Dreieckes angeordnet sind.

Zur Führung des Zugfadens im Bereich des Bodens des Aufgußbeutels können zwei, vorzugsweise jeweils mit etwa gleichem Randabstand wie die die Schlingen aufnehmenden Ausnehmungen, angeordnete Durchbrechungen oder bei dreieckförmig verlaufenden Teilstücke des Zugfadens eine mittig angeordneten Ausnehmung vorgesehen werden.

Die beiden Zugglieder des Zugfadens können gemeinsam an einem Etikett angebracht bzw. einzeln mit Etiketten versehen oder durch einen Knoten fest miteinander verbunden sein.

Wird ein Zugfaden gemäß der Erfindung an einem der Aufgußbeutel angebracht, so ist es ohne weiteres möglich, den Aufgußbeutel ohne Hilfsmittel auszuquetschen und die restliche Flüssigkeit nahezu vollständig aus diesem herauszudrücken. Dazu sind lediglich die von dem Kopfteil abgeführten Zugglieder des Zugfadens auseinander zu ziehen. Durch den in Längsrichtung doppelt und mit seitlichem Abstand um den Aufgußbeutel, der somit in drei Kammern unterteilt ist, geschlungenen Zugfaden wird nämlich der Aufgußbeutel auch 2-fach fest zusammengedrückt, so daß dessen Volumen verkleinert wird, ohne daß es dazu irgendwelcher Hilfsmittel bedarf.

Da der Zugfaden jeweils ohne Hilfsmittel an dem Aufgußbeutel gehalten ist, wird beim Aufbrühen das Aroma des Tees durch metallische Fremdkörper nicht beeinträchtigt und verfälscht. Auch wird beim Zusammenpressen des Aufgußbeutels dieser nicht beschädigt, auf diesen werden nämlich beim Auseinanderziehen der beiden Zugglieder des Zugfadens keine seitlich gerichteten Kräfte ausgeübt, diese Kräfte werden vielmehr von den Schlingen, durch die die Zugglieder hindurchgeführt sind, aufgenommen. Vor allem ist hier von Vorteil, daß durch die Anordnung von zwei Schlingen die abzustützenden Zugkräfte gewissermaßen halbiert werden. Beschädigungen im Bereich des Kopfteils des Aufgußbeutels werden somit beim Auspressen zuverlässig, auch wenn hohe Kräfte ausgeübt werden, vermieden. Mit sehr geringem Fertigungsaufwand werden demnach die Herstellung eines Aufgußbeutels und dessen Handhabung beim Aufbrühen von Getränken sehr vereinfacht. Auch ist der Zugfaden an jeder Art von Aufgußbeuteln problemlos anzubringen.

In der Zeichnung sind mehrere Ausführungsbeispiele eines gemäß der Erfindung ausgebildeten Aufgußbeutels dargestellt, die nachfolgend im einzelnen erläutert sind:
- Figur 1: einen Aufgußbeutel mit zwei in dessen Kopfteil vorgesehenen Schlingen und mit einem zweifach um diesen geschlungenen Zugfaden,
- Figur 2: den Aufgußbeutel nach Figur 1, in zusammengepreßtem Zustand,
- Figur 3: einen Aufgußbeutel, bei dem der zweifach um diesen geschlungenen Zugfaden im Bereich des Bodens geführt ist, und
- Figur 4 bis 6: den Aufgußbeutel nach Figur 3, mit jeweils andersartig angeordnetem Zugfaden,

Die in den Figuren 1 bis 6 dargestellten und mit 1 bzw. 1' bezeichneten Aufgußbeutel sind in unterschiedlicher Weise ausgebildet und jeweils mit einem Kopfteil 2 bzw. 2' versehen, an dem ein Zugfaden 11 angebracht ist. Bei der Ausgestaltung nach den Figuren 1 und 2 ist an den Enden des Zugfadens 11 ein Etikett 21 befestigt, bei der Ausgestaltung nach den Figuren 3 bis 6 sind die beiden Enden des Zugfadens 11 jeweils mit einem zweiteiligen Etikett 21', 21 " versehen.

Zur Befestigung des Zugfadens 11 sind in das Kopfteil 2 bzw. 2'des Aufgußbeutels 1 bzw. 1 'jeweils zwei Ausnehmungen 4 und 5 in Form von Bohrungen eingearbeitet, durch die der Zugfaden 11 in Form von Schlingen 12 bzw. 13 zweifach hindurchgezogen ist. Die beiden Teilstücke 14 und 15 des Zugfadens 11, die über ein an dem Kopfteil 2 bzw. 2' des Aufgußbeutels 1 bzw. 1' anliegenden Teilstück 14 miteinander verbunden sind, sind im Anschluß an die Schlingen 12 bzw. 13 um den Aufgußbeutel 1 bzw. 1', und zwar um dessen Boden 3, geschlungen, sodann durch die Schlingen 12 bzw. 13 zurückgeführt und mit Abstand zu dem Aufgußbeutel 1 bzw. 1 'an dem Etikett 21 bzw. an zwei Hälften eines durch Perforation oder Einschnitte leicht zu teilenden Etiketts 21', 21 " befestigt. Die von dem Aufgußbeutel 1 bzw. 1' abführenden Teilstücke 15 und 16 bilden somit Zugglieder 17 und 18.

Werden nach dem Aufbrühen des Aufgußbeutels 1 bzw. 1' die beiden von diesem abführenden Zuggliedern 17 und 18 des Zugfadens 11, wie dies in Figur 2 dargestellt ist, auseinandergezogen, so werden die um den Aufgußbeutel 1 bzw. 1' geführten Teilstücke 15 und 16 des Zugfadens 11 verkürzt. Der Aufgußbeutel 1 bzw. 1' wird dadurch zusammengedrückt und somit ausgewrungen, so daß die in diesem befindliche restliche Flüssigkeit, ohne daß es eines Hilfsmittels bedarf, ausgequetscht wird. Und da dieser Vorgang ohne weiteres über einem Gefäß vorgenommen werden kann, werden nicht nur die Aromastoffe des in dem Aufgußbeutel 1 bzw. 1' befindlichen Tees nahezu vollständig genutzt, sondern es werden auch Verunreinigungen durch abtropfende Flüssigkeit bei der Entsorgung des Aufgußbeutels 1 bzw. 1' vermieden.

Um ein seitliches Abrutschen des Zugfadens 11 von dem Aufgußbeutel 1', insbesondere bei dessen Lagerung und/oder Transport, auszuschließen, sind, wie dies in Figur 3 gezeigt ist, im Bereich des Bodens 3' in den Aufgußbeutel 11' zwei Durchbrechungen 6 und 7 eingearbeitet, durch die die Teilstücke 15 und 16 hindurch gesteckt sind. Die Durchbrechungen 6 und 7 sind hierbei etwa mit dem gleichen Abstand zu den Längskanten des Aufgußbeutels 1' angeordnet wie die beiden Ausnehmungen 4 und 5, wobei die Abstände derart gewählt sind, daß beim Zusammenpressen des Aufgußbeutels 1' drei etwa gleich groß bemessene Kammern gebildet sind. Die Teilstücke 15 und 16 verlaufen demnach etwa parallel zu den Längskanten des Aufgußbeutels 1, ein Verrutschen des Zugfadens 11 ist dadurch auch bei unsachgemäßer Behandlung ausgeschlossen.

Mittels des Zugfadens 11 können somit unterschiedlich gestaltete Aufgußbeutel 1 bzw. 1' ausgepreßt werden, ohne daß dabei auf diesen im Bereich der Ausnehmungen 4 und 5 hohe Kräfte ausgeübt werden. Die Zugkräfte werden vielmehr über die Schlingen 12 und 13 vollständig in den Zugfaden 11 übertragen ohne den Verschluß des Aufgußbeutels zu belasten, so daß durch Auseinanderziehen der Zugglieder 17 und 18 ein nahezu vollständiges Auspressen des Aufgußbeutels 11 gewährleistet ist.

Bei der in Figur 4 dargestellten Ausführungsvarianten sind die Teilstücke 15 und 16 des Zugfadens 11 derart durch die Schlingen 12 und 13 sowie die im Bereich des Bodens 3' in den Aufgußbeutel 1' eingearbeiteten Durchbrechungen 6 und 7 geführt, daß die Teilstücke 15 und 16 auf der einen Seite des Aufgußbeutels 1' parallel zu dessen Längskanten und auf der anderen Seite kreuzweise angeordnet sind. Gemäß Figur 5 ist aber auch eine kreuzweise Anordnung der Teilstücke 15 und 16 auf beiden Seiten des Aufgußbeutels 1' möglich.

Bei dem in Figur 6 gezeigten Aufgußbeutel 1' ist in dessen Boden 3' nur eine Durchbrechung 8 mittig eingearbeitet, durch die die beiden Teilstücke 15 und 16 des Zugfadens 11 hindurchgezogen und umgelenkt sind. Der Zugfaden 11 umschlingt demnach den Aufgußbeutel 1' auf beiden Seiten in Form eines Dreiecks.

## Patentansprüche

1. Aufgußbeutel (1) mit einem durch eine in dessen Kopfteil (2) vorgesehenen Ausnehmung geführten Zugfaden (11 ), der den Aufgußbeutel (1 ) in Längsrichtung umgibt und mittels dem dieser auspressbar ist, wobei der Zugfaden (11) doppelt durch die Ausnehmung des Kopfteiles (2) hindurch gesteckt und auf einer Seite des Aufgußbeutels (1) zu einer Schlinge geformt ist, und wobei das eine von der Schlinge abführende Teilstück des Zugfadens (11) den Aufgußbeutel (1) umschlingt
**dadurch gekennzeichnet,**
**dass** das den Aufgussbeutel (1) umschlingende Teilstück des Zugfadens (11) durch die Schlinge zurückgeführt ist und das weitere, von der Schlinge abführende Teilstück und das durch diese hindurchgeführte Teilstück des Zugfadens (11) jeweils Zugglieder zum Auspressen des Aufgußbeutels (1) bilden und wobei in das Kopfteil (2) des Aufgußbeutels (1) zwei mit seitlichem Abstand zueinander vorzugsweise auf gleicher Höhe angeordnete Ausnehmungen (4, 5) eingearbeitet sind, daß der Zugfaden (11) doppelt durch jede der Ausnehmungen (4, 5) hindurch gesteckt ist und zwei Schlingen (12, 13) gebildet sind, die über ein an dem Kopfteil (2) des Aufgußbeutels (1) anliegendes Zwischenstück (14) miteinander verbunden sind, und daß die an dem Aufgußbeutel (1) anliegenden Teilstücke (15,16) des Zugfadens (11) durch die Schlingen (12, 13) zurückgeführt sind und die Zugglieder (17, 18) bilden.

2. Aufgußbeutel nach Anspruch 1,
**dadurch gekennzeichnet,**
**daß** der seitliche Abstand der beiden Ausnehmungen (4, 5) von den Längskanten des Aufgußbeutels (1) derart gewählt ist, daß bei parallel zu den Längskanten des Aufgußbeutels (1) verlaufenden Teilstücken (15, 16) des Zugfadens (11 ) der Aufgußbeutel (1 ) beim Zusammenpressen in drei etwa gleich breit bemessene Abschnitte unterteilt ist.

3. Aufgußbeutel nach Anspruch 1,
**dadurch gekennzeichnet,**
**daß** der Zugfaden (11) derart durch die beiden Schlingen (12, 13) und im Bereich des Bodens (3') des Aufgußbeutels (1') geführt ist, daß die Teilstücke (15, 16) der Zugfaden (11) auf einer Seite des Aufgußbeutels (1') kreuzweise und auf der anderen Seite parallel zu dessen Längskanten verlaufen.

4. Aufgußbeutel nach Anspruch 1,
**dadurch gekennzeichnet,**
**daß** der Zugfaden (11) derart durch die beiden Schlingen (12, 13) und im Bereich des Bodens (3') des Aufgußbeutels (1 ') geführt ist, daß der Zugfaden (11) auf beiden Seiten des Aufgußbeutels (1') kreuzweise angeordnet sind.

5. Aufgußbeutel nach Anspruch 1,
**dadurch gekennzeichnet,**
**daß** der Zugfaden (11) derart durch die beiden Schlingen (12, 13) und im Bereich des Bodens (3')des Aufgußbeutels (1') geführt ist, daß die Teilstücke (15, 16) der Zugfaden (11) auf beiden Seiten des Aufgußbeutels (1') in Form eines Dreieckes angeordnet sind.

6. Aufgußbeutel nach einem oder mehreren der Ansprüche 1 bis 5,
**dadurch gekennzeichnet,**
**daß** zur Führung des Zugfadens (11 ) im Bereich des Bodens (3')des Aufgußbeutels (1') zwei, vorzugsweise jeweils mit etwa gleichem Randabstand wie die die Schlingen (12, 13) aufnehmenden Ausnehmungen (4, 5), angeordnete Durchbrechungen (6, 7) oder bei dreieckförmig verlaufenden Teilstücken (15, 16) des Zugfadens (11) eine mittig angeordnete Ausnehmung (8) vorgesehen sind.

7. Aufgußbeutel nach einem oder mehreren der Ansprüche 1 bis 6,
**dadurch gekennzeichnet,**
**daß** die beiden Zugglieder (17, 18) des Zugfadens (11) gemeinsam an einem Etikett (21) angebracht bzw. einzeln mit Etiketten (21', 21 ") versehen oder durch einen Knoten fest miteinander verbunden sind.

## Claims

1. An infusion bag (1) with a draw string (11) threaded through an opening provided in the top part (2) of the infusion bag (1), surrounding the infusion bag (1) in the longitudinal direction and by means of which the infusion bag (1) can be squeezed, the draw string (11) being threaded doubled through the opening in the top part (2) and formed into a loop on one side of the infusion bag (1), and with one section of the draw string (11) leading away from the loop surrounding the infusion bag (1),
**characterised in that**
the section of the draw string surrounding the infusion bag is passed back through the loop and the other section leading away from the loop and the section of the draw string (11) passing through the loop each form tensioning elements for squeezing the infusion bag (1 ) and two openings (4, 5) are worked into the top part (2) of the infusion bag (1) at a lateral distance from one another, in a preferred embodiment at the same height, that the draw string (11) is threaded doubled through each of the openings (4, 5) and two loops (12, 13) are formed which are connected together by means of an intermediate piece (14) in contact with the top part (2) of the infusion bag (1), and that the sections (15, 16) of the draw string (11 ) in contact with the infusion bag (1) are passed back through the loops (12, 13) and form the tensioning elements (17, 18).

2. The infusion bag in accordance with Claim 1,
**characterised in that**
the lateral distance between the two openings (4, 5) and the longitudinal edges of the infusion bag (1) is selected in such a way that, with the sections (15, 16) of the draw string (11) running in parallel to the longitudinal edges of the infusion bag (1 ), the infusion bag (1 ) is divided into three approximately evenly sized compartments when it is squeezed.

3. The infusion bag in accordance with Claim 1,
**characterised in that**
the draw string (11) is threaded through the two loops (12, 13) and is routed in the area of the base (3') of the infusion bag (1') in such a way that the sections (15, 16) of the draw string (11) cross over on one side of the infusion bag (1') and run in parallel to the longitudinal edges of the infusion bag (1) on the other side.

4. The infusion bag in accordance with Claim 1,
**characterised in that**
the draw string (11) is threaded through the two loops (12, 13) and is routed in the area of the base (3') of the infusion bag (1') in such a way that the draw strings (11) are arranged in the form of a cross on both sides of the infusion bag (1).

5. The infusion bag in accordance with Claim 1,
**characterised in that**
the draw string (11) is threaded through the two loops (12, 13) and is routed in the area of the base (3') of the infusion bag (1') in such a way that the sections (15, 16) of the draw strings (11) are arranged in the form of a triangle on both sides of the infusion bag (1').

6. The infusion bag in accordance with one or more of Claims 1 to 5,
**characterised in that**
in order to guide the draw string (11) in the area of the base (3') of the infusion bag (1'), two penetrations (6, 7) are provided, in a preferred embodiment arranged at approximately the same distance from the edge as the openings (4, 5) through which the loops (12, 13) are threaded, or in the case of the sections (15, 16) of the draw string (11) running in the form of a triangle, that one central opening (8) is provided.

7. The infusion bag in accordance with one or more of Claims 1 to 6,
**characterised in that**
the two tensioning elements (17, 18) of the draw string (11) are jointly attached to a label (21) or are individually provided with labels (21', 21") or are firmly connected together by means of a knot.

## Revendications

1. Sachet d'infusion (1 ) comprenant un fil de traction (11 ) mené à travers une ouverture prévue dans sa partie supérieure (2), qui entoure le sachet d'infusion (1 ) en direction longitudinale de façon à permettre de le presser, où le fil de traction (11 ) passe deux fois à travers l'ouverture de la partie supérieure (2) et forme un lacet sur un côté du sachet d'infusion (1 ), et où la pièce partielle du fil de traction (11 ) partant du lacet entoure le sachet d'infusion (1 )
**caractérisé en ce que**
la pièce partielle du fil de traction qui entoure le sachet d'infusion (1) revient par le lacet, et où l'autre pièce partielle partant du lacet ainsi que la pièce partielle du fil de traction (11) menée à travers de celui-ci forment les éléments de traction prévus pour presser le sachet d'infusion (1), et où il est pratiqué dans la partie supérieure (2) du sachet d'infusion (1), de préférence à même hauteur et à une certaine distance latérale entre elles, deux ouvertures (4, 5), que le fil de traction (11 ) passe deux fois à travers chacune des ouvertures (4, 5), qu'il est formé deux lacets (12, 13) liés entre eux par une pièce intermédiaire (14) portant sur la partie supérieure (2) du sachet d'infusion (1 ) et que les pièces partielles (15, 16) du fil de traction (11) portant sur le sachet d'infusion (1) sont ramenées à travers les lacets (12, 13) et forment les éléments de traction (17, 18).

2. Sachet d'infusion d'après la revendication 1,
**caractérisé en ce que**
la distance latérale entre les deux ouvertures (4, 5) et les bords longitudinaux du sachet d'infusion (1) est choisie telle que si les pièces partielles (15, 16) du fil de traction (11 ) sont disposées parallèlement par rapport aux bords longitudinaux du sachet d'infusion (1 ), le sachet d'infusion (1 ) pressé est divisé en trois section de largeurs à peu près identiques.

3. Sachet d'infusion d'après la revendication 1,
**caractérisé en ce que**
le fil de traction (11) est mené à travers les deux lacets (12, 13) et au niveau du fond (3') du sachet d'infusion (1') de sorte que les pièces partielles (15, 16) du fil de traction (11) soient disposées en croix sur un côté du sachet d'infusion (1') et parallèles aux bords longitudinaux sur l'autre côté.

4. Sachet d'infusion d'après la revendication 1,
**caractérisé en ce que**
le fil de traction (11) est mené à travers les deux lacets (12, 13) et au niveau du fond (3') du sachet d'infusion (1') de sorte que le fil de traction (11) est disposé en croix sur les deux côtés du sachet d'infusion (1').

5. Sachet d'infusion d'après la revendication 1,
**caractérisé en ce que**
le fil de traction (11) est mené à travers les deux lacets (12, 13) et au niveau du fond (3') du sachet d'infusion (1') de sorte que les pièces partielles (15, 16) du fil de traction (11) sont disposées sous la forme d'un triangle sur les deux côtés du sachet d'infusion (1').

6. Sachet d'infusion d'après une ou plusieurs des revendications 1 à 5,
**caractérisé en ce que**
pour guider le fil de traction (11 ) au niveau du fond (3') du sachet d'infusion (1'), il est prévu deux passages (6, 7) avec un écartement entre bords de préférence égal à celui des ouvertures (4, 5) recevant les lacets (12, 13), ou, en cas de disposition en triangle des pièces partielles (15, 16) du fil de traction (11), une ouverture centrale (8).

7. Sachet d'infusion d'après une ou plusieurs des revendications 1 à 6,
**caractérisé en ce que**
les deux éléments de traction (17, 18) du fil de traction (11 ) sont fixés ensemble sur une étiquette (21) ou individuellement sur les étiquettes (21', 21 ") ou qu'ils sont liés ensemble par un noeud.
